# EUROPÄISCHE PATENTSCHRIFT

(11) **EP 0 056 282 B1**
(45) Veröffentlichungstag und Bekanntmachung des Hinweises auf die Patenterteilung: **30.10.1985**
(21) Anmeldenummer: 82100197.1
(22) Anmeldetag: 13.01.1982
(51) Int. Cl.: H01T 1/00, H01T 4/10

(54) **Gasentladungs-Überspannungsableiter**
Gas discharge overvoltage arrester
Dérivateur de surtension à décharge dans un gaz

(30) Priorität: 14.01.1981 DE 3100924
(43) Veröffentlichungstag der Anmeldung: 21.07.1982
(73) Patentinhaber: SIEMENS AKTIENGESELLSCHAFT, 80333 München (DE)
(72) Erfinder: Lange, Gerhard, Ing. grad., D-1000 Berlin 20 (DE); Boy, Jürgen, Ing. grad., D-1000 Berlin 28 (DE)

## Beschreibung

Die Erfindung betrifft einen Gasentladungs-Überspannungsableiter mit zwei axial sich gegenüberstehenden Hauptelektroden und einer den Entladungsspalt koaxial ringförmig umgebenden Mittelelektrode, die an den Enden konisch erweitert ist und die mit den Hauptelektroden über ein Verbindungselement und jeweils ein ringförmiges Isoliergehäuse, auf dessen Innenseite sich mindestens ein Strich aus elektrisch leitfähigem Material als Zündstrich über einen Teil der Rohrlänge erstreckt, verbunden ist.

Ein derartiger Gasentladungs-Überspannungsableiter, der auch Zweistreckenableiter genannt wird, ist aus der US-PS-4 187 526 bekannt.

Für den Doppeladerschutz von Fernsprecheinrichtungen gegen Überspannungen weisen Zweistreckenableiter mit einem eng gekoppelten Entladungsraum gegenüber zwei Einzelableitern den Vorteil auf, daß beim Ansprechen einer Entladungsstrecke der gemeinsame Entladungsraum ionisiert wird und dadurch auch die zweite Entladungsstrecke ohne zeitliche Verzögerung anspricht. In den USA werden diese Ableiter z. B. zum Schutz von gemeinsam in ein Hochhaus einmündende Nachrichtenleitungen (central building) eingesetzt.

Zweistreckenableiter sind in verschiedenen Ausführungen bekannt. Neben dem ejngangs erwähnten gibt es z. B. auch noch eine kompakte Ausführung (man vergl. DE-OS-2 828 409, insbe-, sondere Fig. 3).

Eine Ausführungsform mit bedampfungsarmen Hinterraum ist in der US-PS-3 775 642 beschrieben.

Keine dieser Ausführungen ist jedoch geeignet, um die Summe aller Forderungen einzuhalten, die insbesondere in den USA als sogenannte. heavy duty-Vorschriften von Zweistreckenableitern verlangt werden.

Der vorliegenden Erfindung liegt daher die Aufgabe zugrunde, einen Zweistrecken-Gasentladungs-Überspannungsableiter zu schaffen, der während und nach Stoßstrom-, Wechselstrom-und Lebensdauerbelastung eine hohe Konstanz seiner elektrischen Daten besitzt. Zur Lösung dieser Aufgabe ist bei einem Gasentladungs-Überspannungsableiter der eingangs genannten Art erfindungsgemäß vorgesehen, daß die eine Entladungsstrecke bildenden Hauptelektroden doppelzylinderförmig nach innen abgestuft sind und einen elastischen Übergang auf die Enden der Isoliergehäuse aufweisen, daß die mit den beiden Hauptelektroden je eine Hauptentladungsstrecke bildende Mittelelektrode als Hohlzylinder mit auslaufendem Kegelprofil, die beiden Hauptelektroden zumindest teilweise umgebend und mit diesen die Isoliergehäuse gegen die Entladungsstrecken verdeckend ausgebildet ist und daß die aus Kupfer bestehenden Elektroden in ihrem Überlappungsbereich mit einer Elektroden aktivierungsmasse versehen sind.

Gemäß einer vorteilhaften Ausgestaltung der Erfindung ist mindestens ein Zündstrich mit einer Hauptelektrode und mindestens ein Zündstrich mit der Mittelelektrode je Isoliergehäuse elektrisch leitend verbunden. Als besonders vorteilhaft hat sich das Anbringen von jeweils zwei Zündstrichen erwiesen.

Der erfindungsgemäße Gasentladungs-Überspannungsableiter weist folgende Vorteile auf :

Die Elektroden können aufgrund der elastischen Übergangszonen aus Kupfer bestehen, das in seinem Ausdehnungskoeffizienten nicht an den des zweckmäßig aus Keramik bestehenden Isoliergehäuses angepaßt ist. Mit Kupfer werden durch geringe Kathodenzerstäubung die besten Lebensdauerergebnisse erzielt. Die Elektrodenform gestattet eine wirtschaftliche Herstellung, nämlich vorzugsweise in Fließpreßtechnik. Die Materialkosten von Kupfer sind wesentlich geringer gegenüber den auch verwendbaren Ni-Co-Fe-Legierungen. Zweistreckenableiter werden häufig in Fassungen eingesetzt, die durch eng parallel geführte Zuleitungen Stromschleifen aufweisen. Dadurch brennt der Lichtbogen durch einseitige Ablenkung bevorzugt an einem eng begrenzten Bereich der Mittelektrodenkante. Diese schmilzt auf und reduziert den Elektrodenabstand, so daß eine unzulässige Verringerung der Ansprechgleichspannung eintritt. Durch kegelförmigen Auslauf des Mittelelektrodeninnendurchmessers wird dieser Nachteil vermieden. Das Isoliergehäuse mit seinen Zündstrichen ist in einem bedampfungsarmen Hinterraum angeordnet, so daß auch im Lebensdauerbetrieb trotz einsetzender Kathodenzerstäubung sowohl die guten Ansprechstoßspannungswerte als auch die gute Isolation bei geringer Restisolationsstrecke erhalten bleibt. Jeder Keramikisolierkörper erhält vorzugsweise zwei Zündstriche, die an der Hauptelektrode (Aderelektrode) und zwei Zündstriche, die an der Mittelelektrode angeschlossen sind.

Beide Hauptelektroden (Aderelektroden) stehen sich in engem Abstand gegenüber, so daß eine niedrige Ansprechspannung zwischen den Aderpotentialen herstellbar ist. Damit sind auch Systeme schützbar, die hohe Überspannungen zwischen den beeinflußten Leitungen als Querspannung aufweisen, ohne daß unzulässig hohe Längsspannungen gegen Erde auftreten. Treten Überspannungen gegen Erde (Längsspannungen) auf, zündet die erste Strecke und die zweite wird bei dieser engen Kopplung mit nur geringer zeitlicher Verzögerung ansprechen.

An Hand eines in der Figur der Zeichnung dargestellten Ausführungsbeispiels soll die Erfindung weiter erläutert werden :
Der in der Figur dargestellte Gasentladungs-Überspannungsableiter weist zwei axial sich gegenüberstehende Hauptelektroden 1, 2 und eine den Entladungsspalt koaxial ringförmig umgebende Mittelelektrode 3 auf. Die Mittelelektrode 3 ist mit beiden Hauptelektroden 1, 2 jeweils über ein ringförmiges Isoliergehäuse 4 verbunden. Das Isoliergehäuse 4 besteht vorzugsweise aus Keramik. Auf der Innenseite der Isoliergehäuse 4 sind jeweils zwei Zündstriche 6 angebracht. Dabei sind zwei Zündstriche 6 mit der Hauptelektrode 1 und zwei Zündstriche 6 auf der der Hauptelektrode 1 abgewandten Seite mit der Mittelelektrode 3 elektrisch leitend verbunden. Die Zündstriche bestehen vorzugsweise aus Graphit. Die eine Entladungsstrecke bildenden Hauptelektroden 1, 2 sind in Form eines Doppelzylinders nach innen abgestuft. Die mit den beiden Hauptelektroden 1, 2 je eine Hauptentladungsstrecke bildende Mittelelektrode 3 ist als Hohlzylinder ausgebildet. Der Innendurchmesser der Mittelelektrode 3 weist einen kegelförmigen Auslauf auf. Durch diese spezielle Formgebung der Elektroden 1, 2, 3 sind die bedampfungsarmen (abgeschatteten) Hinterräume 9 geschaffen. Durch diese spezielle Formgebung werden die bereits aufgezeigten Vorteile erzielt. Außerdem besitzen die beiden Hauptelektroden 1, 2 elastische Übergänge 7, 8 auf die Enden der Isoliergehäuse 4, wodurch die besonders vorteilhafte Verwendung von Kupfer als Elektrodenmaterial ermöglicht wird. Im Überlappungsbereich der Elektroden 1, 2, 3 sind diese mit einer Elektrodenaktivierungsmasse 5 versehen, mit der die Elektronenaustrittsarbeit herabgesetzt wird. Als Elektrodenaktivierungsmasse 5 werden Metalloxide, vorzugsweise Magnesiumoxid (MgO), verwendet.

## Patentansprüche

1. Gasentladungs-Überspannungsableiter mit zwei axial sich gegenüberstehenden Hauptelektroden und einer den Entladungsspalt koaxial ringförmig umgebenden Mittelelektrode, die an den Enden konisch erweitert ist und die mit den Hauptelektroden über ein Verbindungselement und jeweils ein ringförmiges Isoliergehäuse, auf_{'} dessen Innenseite sich mindestens ein Strich aus elektrisch leitfähigem Material als Zündstrich über einen Teil der Rohrlänge erstreckt, verbunden ist, dadurch gekennzeichnet, daß die eine Entladungsstrecke bildenden Hauptelektroden (1, 2) doppelzylinderförmig nach innen abgestuft sind und einen elastischen Übergang (7, 8) auf die Enden der Isoliergehäuse (4) aufweisen, daß die mit den beiden Hauptelektroden (1, 2) je eine Hauptentladungsstrecke bildende Mittelelektrode (3) als Hohlzylinder mit auslaufendem Kegelprofil, die beiden Hauptelektroden (1, 2) zumindest teilweise umgebend und mit diesen die Isoliergehäuse (4) gegen die Entladungsstrecken verdeckend ausgebildet ist und daß die aus Kupfer bestehenden Elektroden (1, 2, 3) in ihrem Überlappungsbereich mit einer Elektrodenaktivierungsmasse (5) versehen sind.

2. Gasentladungs-Überspannungsableiter nach Anspruch 1, dadurch gekennzeichnet, daß die Elektrodenaktivierungsmasse (5) aus Metalloxiden, vorzugsweise aus Magnesiumoxid, besteht.

3. Gasentladungs-Überspannungsableiter nach einem der Ansprüche 1 oder 2, dadurch gekennzeichnet, daß mindestens ein Zündstrich (6) mit einer Hauptelektrode (1, 2) und mindestens ein Zündstrich (6) mit der Mittelelektrode (3) elektrisch leitend verbunden ist.

4. Gasentladungs-Überspannungsableiter nach Anspruch 3, dadurch gekennzeichnet, daß jeweils zwei Zündstriche (6) vorgesehen sind.

## Claims

1. A gas discharge overvoltage arrester having two axially opposite main electrodes and a central electrode which coaxially surrounds the discharge gap in annular fashion, and which is conically widened at the ends and, is connected to the main electrodes through a connecting element, in each case an annular insulating housing, on the inner side of which, at least one streak of an electrically conductive materials extends over part of the tube length to form an ignition streak, characterised in that the main electrodes (1, 2), which form a discharge space, are inwardly stepped to form a double cylinder and have an elastic transition (7, 8) to the ends of the insulating housings (4) ; that the central electrode (3), which, together with the two main electrodes (1, 2) respectively, forms a main discharge space is formed as a hollow cylinder having a tapering conical profile, at least partially surrounding the two main electrodes (1, 2) and with these, masking the insulating housings (4) from the discharge spaces ; and that the electrodes (1, 2, 3), which are made of copper, are provided with an electrode activating material (5) in the region where they overlap.

2. A gas discharge overvoltage arrester as claimed in Claim 1, characterised in that the electrode activating material (5) consists of metal oxides, preferably magnesium oxide.

3. A gas discharge overvoltage arrester as claimed in one of Claims 1 or 2, characterised in that at least one ignition streak (6) is electrically conductively connected to a main electrode (1, 2), and at least one ignition streak (6) is electrically conductively connected to the central electrode (3).

4. A gas discharge overvoltage arrester as claimed in Claim 3, characterised in that two ignition streaks (6) are provided.

## Revendications

1. Dispositif de dérivation des surtensions à décharge dans un gaz comportant deux électrodes principales disposées axialement en vis-à-vis et une électrode médiane entourant coaxiale- ment, sous la forme d'un anneau, l'espace de décharge et qui s'évase avec une forme conique à ses extrémités et qui est reliée aux électrodes principales par l'intermédiaire d'un organe de liaison et d'un boîtier isolant annulaire respectif, sur la face intérieure duquel un trait constitué en un matériau conducteur et servant de trait d'amorçage s'étend sur une partie de la longueur du tube, caractérisé par le fait que les électrodes principales (1, 2) constituant la voie de décharge sont étagées vers l'intérieur sous la forme d'un cylindre double et comportent un organe élastique (7, 8) de jonction avec les extrémités du boîtier isolant (4), que l'électrode médiane (3) constituant une voie de décharge principale avec chacune des deux électrodes principales (1, 2), est agencée de manière à entourer au moins partiellement les deux électrodes principales (1, 2), sous la forme d'un cylindre creux comportant un profil de sortie conique, et de manière à masquer, avec ces électrodes, le boîtier isolant (4) vis-à-vis des voies de décharge, et que les électrodes (1, 2, 3) réalisées en cuivre comportent, dans leur zone de recouvrement, une masse (5) servant à leur activation.

2. Dispositif de dérivation de surtension à décharge dans un gaz suivant la revendication 1, caractérisé par le fait que la masse (5) d'activation des électrodes est constituée par des oxydes métalliques, de préférence par de l'oxyde de magnésium.

3. Dispositif de dérivation des surtensions à décharge dans un gaz suivant l'une des revendications 1 ou 2, caractérisé par le fait qu'au moins un trait d'amorçage (6) est relié d'une manière électriquement conductrice à une électrode principale (1, 2) et qu'au moins un trait d'amorçage (6) est relié d'une manière électriquement conductrice à l'électrode médiane (3).

4. Dispositif de dérivation des surtensions à décharge dans un gaz suivant la revendication 3, caractérisé par le fait qu'il est prévu respectivement deux traits d'amorçage (6).
